# EUROPÄISCHE PATENTSCHRIFT

(11) **EP 2 080 634 B1**
(45) Veröffentlichungstag und Bekanntmachung des Hinweises auf die Patenterteilung: **26.11.2014**
(21) Anmeldenummer: 08105956.0
(22) Anmeldetag: 09.12.2008
(51) Int. Cl.: B42C 19/08, B42C 1/12

(54) **Verfahren zum Betreiben einer Buchbindemaschine**
Method for operating a book binding machine
Procédé destiné à mettre en oeuvre une machine de reliure de livres

(30) Priorität: 15.01.2008 DE 102008004434
(43) Veröffentlichungstag der Anmeldung: 22.07.2009
(73) Patentinhaber: Müller Martini Holding AG, 6052 Hergiswil (CH)
(72) Erfinder: Adler, Michael, 06808 Holzweissig (DE); Sommerer, Frank, 04288, Leipzig (DE); Steinert, Andreas, 04824, Beucha (DE)

(56) Entgegenhaltungen:
- DE-A1- 3 301 032
- DE-A1- 3 840 816
- DE-B- 1 216 837
- GB-A- 1 354 634
- US-A- 3 399 755

## Beschreibung

Die Erfindung betrifft ein Verfahren zum Betreiben einer Buchbindemaschine gemäß dem Oberbegriff von Anspruch 1.

Bei der maschinellen Herstellung von Büchern oder Buchblocks werden in einem ersten Schritt Falzbogen zusammengetragen und in einem zweiten Schritt die Falzbogen miteinander verklebt, in einem dritten Schritt ein Umschlag angebracht, und in einem vierten Schritt das Buch beschnitten.

Das Zusammentragen der Falzbogen geschieht in Zusammentragmaschinen. So zeigt die DE 1 216 837 eine Zusammentragmaschine für Falzbogen mit einzelnen in einer Reihe nebeneinander angeordneten Auflegestationen und einer endlosen, mit Mitnehmerelementen versehenen Fördereinrichtung.

Klebebinder dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs auf den zuvor bearbeiteten Buchblockrücken verbunden werden. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rücken beleimen, Zwischentrocknung, Seiten beleimen, Rückenverstärkung, Umschlag anlegen, Umschlag andrücken und trocknen. Einen derartigen Klebebinder zeigt beispielsweise die DE 2005 007 012 U1.

Von durch Zusammentragmaschinen zusammengetragene Falzbogen können entweder gestapelt ausgelagert und dem nachfolgenden Klebebinder neu zugeführt werden oder die zusammengetragenen Falzbogen werden über eine Übergabeeinrichtung von der Zusammentragmaschine an den Klebebinder weitergeleitet. Werden durch die Zusammentragmaschine Falzbogen aufeinander abgelegt, so müssen diese durch die Übergabeeinrichtung von ihrer liegenden in eine stehende Position verbracht werden, so dass der noch ungebundene Buchblock durch ein Klemmelement des Klebebinders ergriffen und durch diesen hindurch transportiert werden kann.
Die DE 38 40 816 C2 zeigt eine Einfuhrvorrichtung zum Transportieren von Buchblocks in eine Folgemaschine. Von einer Zusammentragmaschine kommend werden ungebundene Buchblocks durch ein Übergabesystem beispielsweise an einen nachfolgenden Klebebinder übergeben. Die Einfuhrvorrichtung besitzt eine Fördereinrichtung bestehend aus einer Rollenbahn, welche mit einer geringeren Geschwindigkeit als die nachfolgende Transporteinrichtung des Klebebinders betrieben wird. Dadurch ist gewährleistet, dass der noch ungebundene Buchblock sicher und schonend an die Klemmelemente des Klebebinders übergeben wird.
Die DE 22 07 762 A1 offenbart eine Buchbindemaschine in der ein Bindegerät im Verband mit ein oder zwei Zusammentragmaschinen betrieben wird.

Werden Zusammentragmaschine und Klebebinder im Verbund betrieben und die zusammengetragenen Falzbogen direkt von der Zusammentragmaschine an den Klebebinder übergeben, dann müssen beide Maschinen taktsynchron zueinander betrieben werden. Dadurch ist gewährleistet, dass die zusammengetragenen Falzbogen taktweise von einem jeweiligen Mitnehmerelement der Zusammentragmaschine an ein jeweiliges Klemmmittel des Klebebinders übergeben werden. Ein derartig betriebener Verbund aus Zusammentragmaschine und Kleebinder ist wenig flexibel und eine Anpassung der Betriebsgeschwindigkeiten von Zusammentragmaschine und Klebebinder, um den Anforderungen des jeweils herzustellenden Produkts gerecht zu werden, ist nur bedingt möglich. Werden beispielsweise querformatige Falzbogen zusammengetragen, so ist es vorteilhaft, geringe Beschleunigungen zwischen den Mitnehmernelementen der Zusammentragmaschine und den zusammengetragenen Falzbogen zu haben, d. h. die Zusammentragmaschine mit einer geringen Geschwindigkeit zu betreiben. Wird der Klebebinder nun mit einer entsprechend geringen Geschwindigkeit betrieben, so kann dies zu Qualitätseinbußen der hergestellten Buchblocks bzw. Bücher führen. Dazu kommt es beispielsweise dann, wenn der verwendete Klebstoff noch vor Anbringen eines Umschlags abbindet, d. h., wenn das Abbindeverhalten des Klebstoffs eine höhere Betriebsgeschwindigkeit des Klebebinders erfordert.

Aufgabe der vorliegenden Erfindung ist es deshalb, ein Verfahren zum Betreiben einer Buchbindemaschine umfassend eine Zusammentragmaschine und einen Klebebinder zu beschreiben, welches die Nachteile des Standes der Technik behebt und die Herstellung von qualitativ hochwertigen Buchblocks bzw. Büchern ermöglicht.

Dies Aufgabe wird gelöst durch ein Verfahren zum Betreiben einer Buchbindemaschine mit den kennzeichnenden Merkmalen von Anspruch 1.

Die Buchbindemaschine, welche mit dem erfindungsgemäßen Verfahren betrieben wird, umfasst mindestens eine Zusammentragmaschine zum Zusammentragen von Falzbogen und einen in Transportrichtung nachfolgend angeordneten Klebebinder zum Erstellen von Buchblocks oder Büchern. Zusammentragmaschine und Klebebinder besitzen jeweils separate, einzeln ansteuerbare Antriebe. Zwischen Zusammentragmaschine und Klebebinder ist eine Übergabeeinrichtung zum Übergeben der zusammengetragenen Falzbogen von der Zusammentragmaschine an den Klebebinder angeordnet. Die Zusammentragmaschine besitzt an einem Fördermittel umlaufende Mitnehmerelemente, welche als Mitnehmerstifte oder Transportfächer ausgebildet sind. Die Mitnehmerelemente sind in einem festen Abstand zueinander auf einem Fördermittel der Zusammentragmaschine angebracht. Der Klebebinder besitzt an einem Fördermittel umlaufende Klemmmittel, wie beispielsweise Buchblockzangen, welche ebenfalls in einem festen Abstand zueinander an einem Fördermittel des Klebebinders angebracht sind. Die Buchbindemaschine wird dabei in vorteilhafter Weise so betrieben, dass die Geschwindigkeit der Klemmmittel des Klebebinders bezogen auf den Abstand der Klemmmittel zueinander auf ein n-faches der Geschwindigkeit der Mitnehmerelemente der Zusammentragmaschine bezogen auf den Abstand der Mitnehmerelemente zueinander eingestellt wird. Dabei ist n eine natürliche Zahl größer 1, bevorzugterweise 2. Das Verhältnis der Geschwindigkeiten kann dabei durch die nachfolgende Formel beschrieben werden: $\frac{vK}{aK \left[1/m\right]} = n ⋅ \frac{vZ}{aZ \left[1/m\right]}$

Dabei ist vZ die Geschwindigkeit der Zusammentragmaschine, vK die Geschwindigkeit des Klebebinders, aZ der Abstand von der Vorderkante eines Mitnehmerelements zur Vorderkante eines nachfolgenden Mitnehmerelements und aK der Abstand von der Vorderkante eines Klemmmittels zu der Vorderkante eines nachfolgenden Klemmmittels. Die Abstände aZ und aK werden jeweils in Metern gemessen und durch Multiplikation mit $\left[\frac{1}{m}\right]$von ihren Einheiten befreit. n ist eine natürliche Zahl größer 1. Die Formel beschreibt damit das Verhältnis der bezogenen Geschwindigkeit des Klebebinders v'K zur bezogenen Geschwindigkeit der Zusammentragmaschine v'Z: $vʹK = n ⋅ vʹZ$

In einer vorteilhaften Weiterbildung wird durch das Verfahren eine Buchbindemaschine mit einem Klebebinder betrieben, deren Klebebinder eine Fälzelstation und/oder einen Umschlaganleger besitzt. Die Fälzel und/oder die Umschläge werden im Takt der im Klebebinder bewegten Buchblöcke zugeführt.

Bei den Antrieben von Zusammentragmaschine und Klebebinder handelt es sich vorteilhafterweise um Servomotoren.

Bei dem erfindungsgemäßen Verfahren werden sowohl die Sollgeschwindigkeit der Zusammentragmaschine als auch die Sollgeschwindigkeit des Klebebinders im bezogenen Geschwindigkeitsverhältnis n basierend auf verfahrenstechnischen Randbedingungen gewählt. Diese verfahrenstechnischen Randbedingungen sind beispielsweise das Abbindeverhalten des verwendeten Klebstoffs im Klebebinder und das Format und die Grammatur der zu verarbeitenden Falzbogen. Bei der Sollgeschwindigkeit der Zusammentragmaschine handelt es sich um die maximale Geschwindigkeit der Zusammentragmaschine, bei der noch ein sicheres Zusammentragen der Falzbogen garantiert ist. Die Sollgeschwindigkeit des Klebebinders wird bestimmt durch die minimale Geschwindigkeit, bei der die Abbindezeit des im Klebebinder verwendeten Klebstoffs nicht überschritten wird, und durch die maximale Betriebsgeschwindigkeit des Klebebinders.

Die Sollgeschwindigkeiten von Zusammentragmaschine und/oder Klebebinder und das Geschwindigkeitsverhältnis werden über die Bedienoberfläche von Zusammentragmaschine und/oder Klebebinder eingegeben. Zusammentragmaschine und Klebebinder besitzen entweder jeweils eine eigene Maschinensteuerung, welche miteinander verbunden sind, oder verfügen über eine gemeinsame Maschinensteuerung.

Hinsichtlich weiterer vorteilhafter Ausgestaltungen der Erfindung wird auf die Unteransprüche sowie die Beschreibung eines Ausführungsbeispiels unter Bezugnahme auf die beiliegende Zeichnung verwiesen.

### Ausführungsbeispiel

Die Erfindung soll an Hand eines Ausführungsbeispiels noch näher erläutert werden. Es zeigt in schematischer Darstellung
- Fig. 1: eine Buchbindemaschine mit Zusammentragmaschine und Klebebinder

Fig. 1 zeigt eine Buchbindemaschine mit einer Zusammentragmaschine 1, einer Übergabeeinrichtung 2 und einen Klebebinder 3. Die Zusammentragmaschine 1 besitzt eine Vielzahl von Anlegern 10, wobei in Fig. 1 der Übersichtlichkeit halber nur zwei Anleger 10 dargestellt sind. In den Anlegern 10 befinden sich Falzbogen 102, welche durch die Anleger 10 vereinzelt und von Mitnehmerstiften 12 weiterbewegt werden, wobei die Mitnehmerstifte 12 an einem umlaufenden Förderorgan 13 befestigt sind. Die Mitnehmerstifte 12 sind mit aZ voneinander beabstandet und bewegen sich mit der Geschwindigkeit vZ an den Anlegern 10 vorbei, übernehmen dabei jeweils einen Falzbogen 102 und stellen so die zu einem Buchblock bzw. Buch 100 zu verbindenden Falzbogen 102 zusammen.

Die zusammengetragenen Falzbogen 102 werden von ihrer liegenden Position in der Zusammentragmaschine 1 durch die Übergabeeinrichtung 2 in eine stehende Position verbracht und als noch ungebundene Buchblocks 100 an die Buchblockzangen 11 des Klebebinders 3 übergeben. Der Klebebinder 3 besitzt eine Vielzahl von umlaufenden Buchblockzangen 11. Der Abstand von der Hinterkante einer Buchblockzange 11 zur Hinterkante einer in Transportrichtung T nachfolgenden Buchblockzange 11 beträgt aK. Die Buchblockzangen 11 werden mit der Geschwindigkeit vK bewegt. Der Klebebinder 3 besitzt auch einen Umschlaganleger 4, in den Umschläge 101 mit der Geschwindigkeit vU zugeführt und mit einem jeweiligen Buchblock 100 verklebt werden. Die so erstellten Buchblocks 100 bzw. Bücher werden an der Position 5 vom Klebebinder 3 an eine Kühlstrecke übergeben. Nach Abkühlung des Buchblocks bzw. Buches 100 erfolgt der Dreiseitenbeschnitt und die Buchauslage.

Nachfolgend sei zur Illustration des erfindungsgemäßen Verfahrens ein Beispiel beschrieben: die Zusammentragmaschine 1 kann maximal mit der Geschwindigkeit vZ betrieben werden. Bei höheren Geschwindigkeiten würde es zu Beschädigungen der Falzbogen 102 beim Zusammentragen kommen. Würde nun der Klebebinder 3 mit der bezogenen Geschwindigkeit v'K = v'Z betrieben, so würde die Abbindezeit des in Klebebinder 3 verwendeten Klebstoffs überschritten und die Qualität der Buchbindung würde beeinträchtigt. Der Klebebinder 3 wird deshalb mit einer größeren Geschwindigkeit, beispielsweise der doppelten Geschwindigkeit, betrieben und es ist v'K = 2 · v'Z. Dabei liegt die Geschwindigkeit des Klebebinders v'K im Bereich der zulässigen Geschwindigkeiten, d.h. zwischen Mindest- und Maximalgeschwindigkeit.

Während in der Zusammentragmaschine 1 dabei jedes Mitnehmerelement 12 Falzbogen 102 zusammenträgt, werden die zusammengetragenen Falzbogen 102 nur an jede zweite Buchblockzange 11 des Klebebinders übergeben, d.h. jede zweite Buchblockzange durchläuft den Klebebinder 3 ohne einen Buchblock 100. Die Ausbringung der Buchbindemaschine wird damit durch die Geschwindigkeit der Zusammentragmaschine vZ bestimmt.

### Bezugszeichenliste

- 1: Zusammentragmaschine
- 2: Übergabeeinrichtung
- 3: Klebebinder
- 4: Umschlaganleger
- 5: Position Kühlstrecke, Dreiseitenbeschnitt und Buchauslage

- 10: Anleger
- 11: Buchblockzange
- 12: Mitnehmerstift
- 13: Umlaufendes Förderorgan

- 100: Buchblock
- 101: Umschlag
- 102: Falzbogen

- vZ: Geschwindigkeit Zusammentragmaschine
- vK: Geschwindigkeit Klebebinder
- vU: Geschwindigkeit Umschlaganleger
- v'K: bezogene Geschwindigkeit Klebebinder
- v'U: bezogene Geschwindigkeit Umschlaganleger

- aZ: Abstand Mitnehmerstifte
- aK: Abstand Klammern

- T: Transportrichtung

## Patentansprüche

1. Verfahren zum Betreiben einer Buchbindemaschine, umfassend eine Zusammentragmaschine (1) zum Zusammentragen von Falzbogen (102) und einen in Transportrichtung (T) nachfolgenden Klebebinder (3) zum Erstellen von Buchblocks (100) oder Büchern, jeweils mit separaten, einzeln ansteuerbaren Antrieben, und eine in Transportrichtung (T) dazwischen angeordnete Übergabeeinrichtung (2) zum Übergeben der zusammengetragenen Falzbogen (102) von der Zusammentragmaschine (1) an den Klebebinder (3),
wobei die Zusammentragmaschine (1) in einem festen Abstand (aZ) zueinander an einem Fördermittel der Zusammentragmaschine (1) angeordnete, umlaufende Mitnehmerelemente (12) besitzt und
wobei der Klebebinder (3) in einem festen Abstand (aK) zueinander an einem Fördermittel des Klebebinders (3) angeordnete, umlaufende Klemmmittel (11) besitzt, wobei die Geschwindigkeit (vK) der Klemmmittel (11) des Klebebinders (3) bezogen auf den Abstand (aK) der Klemmmittel (11) zueinander auf ein n-faches der Geschwindigkeit (vZ) der Mitnehmerelemente (12) der Zusammentragmaschine (1) bezogen auf den Abstand (aZ) der Mitnehmerelemente (12) zueinander eingestellt wird, wobei n eine natürliche Zahl größer eins ist,
**dadurch gekennzeichnet, dass** nur jedem n-ten Klemmmittel (11) des Klebebinders (3) ein Buchblock zugeführt wird und die Sollgeschwindigkeiten von Zusammentragmaschine (vZ) und Klebebinder (vK) im bezogenen Geschwindigkeitsverhältnis n basierend auf verfahrenstechnischen Randbedingungen gewählt werden, wie beispielsweise Abbindeverhalten des verwendeten Klebstoffs im Klebebinder und Format und Grammatur der zu verarbeitenden Falzbogen.

2. Verfahren nach Anspruch 1,
**dadurch gekennzeichnet,**
**dass** n = 2 ist.

3. Verfahren nach einem der Ansprüche 1 oder 2,
**dadurch gekennzeichnet,**
**dass** der Klebebinder (3) eine Fälzelstation und/ oder einen Umschlaganleger (4) besitzt und die Fälzel und/oder die Umschläge (101) im Takt der im Klebebinder (3) bewegten Buchblöcke (100) zugeführt werden.

4. Verfahren nach einem der vorangehenden Ansprüche,
**dadurch gekennzeichnet,**
**dass** die Antriebe Servomotoren sind.

5. Verfahren nach einem der vorangehenden Ansprüche,
**dadurch gekennzeichnet,**
**dass** die Mitnehmerelemente (12) als Mitnehmerstifte oder Transportfächer ausgebildet sind.

6. Verfahren nach einem der vorangehenden Ansprüche,
**dadurch gekennzeichnet,**
**dass** die Sollgeschwindigkeiten von Zusammentragmaschine (vZ) und/oder Klebebinder (vK) und das Geschwindigkeitsverhältnis über die Bedienoberfläche von Zusammentragmaschine (1) und/oder Klebebinder (3) eingegeben werden.

## Claims

1. Method for operating a book-binding machine comprising a collating machine (1) for collating signatures (102) and a perfect binder (3) arranged downstream of the collating machine (1) as viewed in the direction of transport (T) for creating book blocks (100) or books, each with separate, individually actuatable drives, and a transfer device (2) arranged therebetween as viewed in the direction of transport (T) for transferring the collated signatures (102) from the collating machine (1) to the perfect binder (3), wherein the collating machine (1) has revolving entrainment elements (12) arranged at a fixed distance (aZ) relative to each other on a conveying means of the collating machine (1), and
wherein the perfect binder (3) has revolving clamping means (11) arranged at a fixed distance (aK) relative to each other on a conveying means of the perfect binder (3), wherein the speed (vK) of the clamping means (11) of the perfect binder (3) with respect to the distance (aK) between the clamping means (11) is set to be n times the speed (vZ) of the entrainment elements (12) of the collating machine (1) with respect to the distance (aZ) between the entrainment elements (12), with n a natural number greater than one,
**characterized in**
**that** a book block is fed only to every nth clamping means (11) of the perfect binder (3) and that the desired speeds of the collating machine (vZ) and of the perfect binder (vK) in the relative speed ratio n are selected on the basis of process engineering parameters such as the setting behaviour of the glue that is being used in the perfect binder and the format and weight of the signatures to be processed.

2. Method according to Claim 1,
**characterized in**
**that** n = 2.

3. Method according to any one of Claims 1 or 2,
**characterized in**
**that** the perfect binder (3) has a backstrip application station and/or a cover feeder (4) and that the backstrips and/or the covers (101) are fed in accordance with the cycle of the book blocks (100) that are being moved in the perfect binder (3).

4. Method according to any one of the preceding claims,
**characterized in**
**that** the drives are servomotors.

5. Method according to any one of the preceding claims,
**characterized in**
**that** the entrainment elements (12) are entrainment pins or transport compartments.

6. Method according to any one of the preceding claims,
**characterized in**
**that** the desired speeds of the collating machine (vZ) and/or of the perfect binder (vK) and the speed ratio are input using the operating interface of the collating machine (1) and/or of the perfect binder (3)

## Revendications

1. Procédé pour faire fonctionner une machine à relier, comprenant une assembleuse (1) pour assembler des feuilles pliantes (102) et une relieuse par collage (3) disposée en aval dans la direction de transport (T) réaliser de cahiers (100) ou des livres, chacun avec des entraînements séparés, réglables individuellement, et un dispositif de transfert (2) intercalé dans la direction de transport (T) pour le transfert des feuilles pliées assemblées (102) depuis l'assembleuse (1) à la relieuse par collage (3),
l'assembleuse (1) disposant d'éléments d'entraînement (12) rotatifs disposés à une distance fixe (aZ) entre eux sur un moyen de transport de l'assembleuse (1), la rotation des éléments d'entraînement (12) et
la relieuse par collage (3) présentant des moyens de serrage (11) rotatifs, disposés à une distance fixe (Ak) entre eux sur un moyen de transport de la relieuse par collage (3),
la vitesse (vK) des moyens de serrage (11) de la relieuse par collage (3) étant réglée sur la base de la distance (aK) des moyens de serrage (11) entre eux à un multiple n de la vitesse (vZ) des éléments d'entraînement (12) de l'assembleuse (1) en fonction de la distance (aZ) des éléments d'entraînement (12) entre eux, n étant un nombre naturel supérieur à un,
**caractérisé en ce**
**que** seulement un cahier est amené à chaque nième moyen de serrage (11) de la relieuse par collage (3) et les vitesses de consigne de l'assembleuse (vZ) et de la relieuse par collage (vK) sont choisies dans un rapport de vitesse définis n en se basant sur des conditions cadres en termes de technique de procédé telle que le comportement adhésif de la colle dans la relieuse par collage et le format ainsi que le grammage de la feuille pliée à façonner.

2. Procédé selon la revendication 1,
**caractérisé en ce**
**que** n = 2.

3. Procédé selon l'une des revendications 1 ou 2,
**caractérisé en ce**
**que** la relieuse par collage (3) présente une station de mousselinage et/ou un margeur de couverture (4) et les bandes de mousselinage et/ou couvertures (101) sont amenées à la cadence des cahiers (100) transportés dans la relieuse par collage (3).

4. Procédé selon l'une quelconque des revendications précédentes,
**caractérisé en ce**
**que** les entraînements sont des servomoteurs.

5. Procédé selon l'une quelconque des revendications précédentes,
**caractérisé en ce**
**que** les éléments d'entraînement (12) sont réalisés sous forme de broches d'entraînement ou de plateaux de transport.

6. Procédé selon l'une quelconque des revendications précédentes,
**caractérisé en ce**
**que** la vitesse de consigne de l'assembleuse (vZ) et/ou de la relieuse par collage (vK) et le rapport de vitesse sont saisies dans l'interface utilisateur de l'assembleuse (1) et/ou de la relieuse par collage (3).
